# EUROPÄISCHE PATENTSCHRIFT

(11) **EP 3 359 909 B1**
(45) Veröffentlichungstag und Bekanntmachung des Hinweises auf die Patenterteilung: **10.05.2023**
(21) Anmeldenummer: 16785100.5
(22) Anmeldetag: 27.09.2016
(51) Int. Cl.: F42B 10/48, F42B 8/14

(54) **GESCHOSS MIT REDUZIERTER REICHWEITE**
PROJECTILE HAVING A REDUCED RANGE
PROJECTILE À PORTÉE RÉDUITE

(30) Priorität: 06.10.2015 DE 102015117003
(43) Veröffentlichungstag der Anmeldung: 15.08.2018
(73) Patentinhaber: Rheinmetall Waffe Munition GmbH, 29345 Südheide (DE)
(72) Erfinder: BLACHE, Andreas, 79539 Lörrach (DE); MEISTERHANS, Dirk, 41063 Mönchengladbach (DE)
(74) Vertreter: DREISS Patentanwälte PartG mbB
(86) Internationale Anmeldenummer: PCT/EP2016/072900
(87) Internationale Veröffentlichungsnummer: WO 2017/060119

(56) Entgegenhaltungen:
- EP-A1- 0 130 885
- EP-A1- 0 407 288
- DE-A1- 3 927 799
- DE-A1- 3 933 442
- DE-C- 915 788
- FR-A1- 2 527 764
- FR-A1- 2 789 484
- US-A- 3 713 386
- US-A- 4 176 814

## Beschreibung

Die Erfindung beschäftigt sich mit einem Geschoss bzw. einer Munition, auch mit einem Übungsgeschoss bzw. einer Übungsmunition, die einerseits im Vergleich zur eingeführten Gefechts- oder Übungsmunition bis zu einer vordefinierten Kampfentfernung ballistische Gleichheit aufweist, andererseits bei Überschreitung dieser Entfernung deutlich schneller die Geschwindigkeit abbaut und damit gegenüber der eingeführten Munition eine deutlich eingeschränkte Gesamtreichweite vorweist.

Aus der DE 10 2005 030 263 B3 ist ein Sicherheitssystem für tempierbare Munition mit Selbstzerlegung bekannt. Dabei bleibt ein Selbstzerlegungsmechanismus solange aktiv, bis eine Überprüfung der Funktion eines Zünders abgeschlossen ist Bei negativem Ergebnis erfolgt eine Selbstzerlegung, die somit an den Anfang der Mission gelegt wird.

Aus der EP 0 407 288 A1 ist ein Übungsgeschoss für automatische oder manuelle Waffen bekannt, das eine einem echten Geschoss nachgebildete Geometrie aufweist und als Ballast eine Innenladung aufweist, die aus einem gleichzeitig kompakten und brüchigen Stoff besteht, um sich kurz nach dem Aufschlag zersteuben zu können.

Des Weiteren ist aus der US 3,713,386 A ein Projektilsystem bekannt mit kurzer Reichweite, das maximale Projektilgeschwindigkeit und Aufschlagkraft über eine sehr kurze Reichweite ermöglicht.

Schließlich offenbart die DE 915 788 C ein Übungsgeschoss für Rohre mit schwachem Drall. Hierbei ist vorgesehen, dass der aus einem Werkstoff hoher Dichte bestehende Hohlkörper eine etwa dem Durchmesser entsprechende Länge hat und das gesamte Geschoss kürzer als der doppelte Durchmesser ist.

Es sind zudem Gefechtsmunitionen bekannt, bei denen eine im Geschossheck integrierte Leuchtspur kurz vor dem Ende ihrer Brenndauer dazu genutzt wird, die im Geschoss integrierte Sprengladung zu zünden. Dadurch wird verhindert, dass Blindgänger im Kampffeld herumliegen, wenn die Gefechtsmunition das Ziel nicht getroffen hat Nachteilig ist, dass die notwendige Zuverlässigkeit der Selbstvernichtung nicht immer gewährleistet ist.

Neue Einsatzszenarien der Soldaten bzw. Infanterieeinheiten machen intensives Üben für diese Zwecke notwendig. Um die Soldaten nicht durch den eigenen Beschuss bei Übungen zu gefährden und um auch Blindgänger zu vermeiden, müssen Gefechts- wie auch Übungsmunitionen sicherheltsrelevante Anforderungen der Anwender entsprechen.

Aus der DE 36 17 656 A1 ist ein Übungsgeschoss mit verkürzter Reichweite bekannt, dass ein Kopfteil als ballistische Haube und einen Geschosskörper aufweist. Kopfteil und Geschosskörper sind über einen pyrotechnischen Verzögerungsmechanismus und eine Austreibladung voneinander trennbar.

Hier greift die Erfindung die Aufgabe auf, eine Munition aufzuzeigen, die auch die sicherheitsrelevanten Anforderungen der Anwender erfüllt.

Gelöst wird die Aufgabe durch die Merkmale des Patentanspruchs 1 und Patentanspruchs 4. Vorteilhafte Ausgestaltungen sind den Unteransprüchen entnehmbar.

Der Erfindung liegt die Idee zugrunde, eine Munition anzugeben, die in einer so genannten Hauptkampfentfernung außenballistisch keinerlei Störungen unterliegt, die dann aber, wenn das Ziel nicht getroffen wurde, deutlich schneller die Geschwindigkeit abbauen kann. Insbesondere bei Übungsmunitionen müssen diese innerhalb der Übungshauptkampfentfernung möglichst identische Eigenschaften vorweisen wie die entsprechende Gefechtsmunition, dann aber deutlich schneller die Geschwindigkeit abbauen können.

Diese Anforderungen werden dadurch sichergestellt, dass nach Erreichen dieser Übungs- bzw. Hauptkampfentfernung der Luftwiderstand des Geschosses erhöht wird bzw. die Flugbahn des Geschosses derart beeinflusst wird, dass die Geschwindigkeit schneller abgebaut und die Flugbahn reduziert (verkürzt) wird. Dazu wird am Geschoss einer Veränderung vorgenommen, die die Änderung des Luftwiderstandes bzw. die Änderung des Flugverhaltens bewirkt.

Die Munition bzw. das Übungsgeschoss besteht aus einem Geschosskörper, der eine Geschossogive aufnimmt. Diese z.B. eingeschraubte oder einschnappende Geschossogive weist in einer ersten Variante gemäß dem unabhängigen Anspruch 1, zumindest eine Sollbruchstelle auf. Entlang dieser Sollbruchstelle kann die Geschossogive aufreißen. Durch das Aufreißen verändert sich dann der Luftwiderstand des Geschosses. Die Geschossogive besteht bevorzugt aus Kunststoff, alternativ aus Aluminium etc. Der Geschosskörper kann aus Stahl bestehen. Im Geschosskörper ist des Weiteren eine Druck erzeugende Ladung vorgesehen, die auf die Geschossogive mit Sollbruchstelle einwirken und diese aufreißen bzw. öffnen kann.

Bevorzugt ist vorgesehen, dass zumindest ein Verzögerungselement im Geschosskörper eingebunden ist. Bei Übungsgeschossen, die in der Regel über eine Leuchtspur verfügen, kann das wenigstens ein Verzögerungselement auch zusätzlich zur Leuchtspur eingebracht sein. Bei zwei oder mehreren Verzögerungselementen sind diese symmetrisch im Geschosskörper anzubringen. Die Anzahl der Verzögerungselemente "n" ist frei wählbar. Bevorzugt handelt es sich um pyrotechnische Verzögerungselemente. Leuchtspur als auch das bzw. die Verzögerungselement(e) haben am Ende ihrer Brennstrecke Kontakt zu der den Druck erzeugenden Ladung, die ebenfalls im Geschosskörper mitgeführt ist. Auch hierbei handelt es sich auch hier bevorzugt um eine pyrotechnische Ladung.

Die Auslegung der Kunststoffogive und des Geschosskörpers erfolgt so, dass die ballistische Gleichheit zu den eingeführten Gefechts- oder Übungsmunitionen beibehalten wird. Leuchtspur wie auch Verzögerungselement(e) sind so ausgelegt, dass diese das störungsfreie Fliegen des Geschosses über eine bestimmte Entfernung (Hauptkampfentfernung) zulassen. Entsprechend der Entfernung bzw. Flugzeit des Geschosses weisen sie daher eine Ladung mit voreingestellter nominaler Brenndauer auf. Durch die heißen Pulvergase beim Abschusses des Geschosses werden die Leuchtspur bzw. das oder die pyrotechnische(n) Verzögerungselement(e) im Geschosskörper angezündet. Nach Verlassen des Waffenrohres auf der Flugbahn des Geschosses wird durch die eine oder die mehreren Verzögerungselemente und deren Verzögerungsstrecken oder durch die Leuchtspur am Ende der voreingestellten Brenndauer die im Geschosskörper angeordnete Druck erzeugende Ladung angezündet. Durch den im Geschoss entstehenden Innendruck öffnet sich nach dieser Zeit die Geschossogive entlang ihrer Sollbruchstellen und verändert dadurch den Luftwiderstand des Geschosses. Durch diesen geänderten Luftwiderstand wird erreicht, dass eine vorgegebene Restflugstrecke nicht überschritten wird.

Alternativ betrifft die Erfindung ein Geschoss mit reduzierter Reichweite mit einem Geschosskörper gemäß dem unabhängigen Anspruch 4.

Dabei kann vorgesehen sein, dass die wenigstens eine Öffnung gleichbleibend oder düsenförmig ist, wobei diese die Düsenform einen nach außen vergrößernden oder einen nach außen verjüngenden Durchmesser hat.

Bevorzugt kann durch die Druckwirkung eine beispielsweise seitlich im Geschosskörper eingebrachte Düse bzw. mehrere Düsen geöffnet. werden, um so das Geschoss zum Taumeln zu bringen. Die Düse bzw. die Düsen sind durch je eine Membran bzw. eine Berstscheibe verdeckt, die unter Druckeinwirkung aufreißt(en).

Um die Geschwindigkeit und auch die Flugbahn zu reduzieren, wird somit vorgeschlagen, eine Druck erzeugende Ladung im Geschosskörper einzubinden, die mit der wenigstens einen Leuchtspur und / oder dem wenigstens einen Verzögerungselement funktional in Verbindung steht. Nach Abbrand (=Brenndauer) der Leuchtspur bzw. der Verzögerungsladung innerhalb des Verzögerungselements bzw. der Verzögerungselemente erfolgt die Initiierung der Druckladung, die dann auf das Geschoss derart einwirkt, dass nach Erreichen einer eingesteiften Flugzeit (abhängig von der Brenndauer) die Flugbahn des Geschosses beeinflusst wird.

Der Vorteil dieser Konstruktion liegt u.a. darin, dass alle Forderungen nach ballistischer Gleichheit bis zu einer vordefinierten Kampfentfernung eingehalten werden. Die gewünschten Schussentfernungen können bereits vor der Produktion durch Einstellen der Brenndauer der Verzögerungsstrecken in den Verzögerungselementen und der Leuchtspur eingestellt werden. Neuere Anmeldungen sehen auch die Einstellung der Brenndauer der Verzögerungselemente vor Ort vor.

Durch diese erfindungsgemäße konstruktive Maßnahme bzw. Maßnahmen wird gewährleistet, dass für den Bereich der Übungs- bzw. Hauptkampfentfernung die Munition außenballistisch identische Eigenschaften (Flugbahn) ausweisen wie die entsprechende Gefechtsmunition, jedoch eine maximale Gesamt-Reichweite aber nicht überschritten wird. Insbesondere bei Übungen, wo die Infanterieeinheit in Schussrichtung gesehen hinter dem eigentlichen Ziel steht, wird somit die Sicherheit für die Soldaten erhöht.

Anhand eines Ausführungsbeispiels mit Zeichnung soll die Erfindung näher erläutert werden. Es zeigt:
- Fig. 1: eine erste Variante in einer Seitenansicht in Schnittdarstellung,
- Fig. 2: eine weitere Variante in einer Seitenansicht in Schnittdarstellung,
- Fig. 3: die Kombination beider Varianten in einer Seitenansicht in Schnittdarstellung,
- Fig. 4: eine heckseitige Draufsichtdarstellung der Varianten.

Die Fig. 1 zeigt ein Geschoss 1 mit einer Geschossogive 2 und einem Geschosskörper 3. Die Geschossogive 2 ist am Geschosskörper 3 befestigt, z.B. aufgeschraubt. Die Geschossogive 2 besteht bevorzugt aus einem Kunststoff. Die Geschossogive 2 weist umfangsseitig mindestens eine Sollbruchstelle 4 auf. Die Sollbruchstelle ist bevorzugt in Längsrichtung des Geschosses 1 eingebunden. Als vorteilhaft haben sich aber mehrere Sollbruchstellen 4, wenigstens zwei, gezeigt. Im Geschosskörper 3, der vorzugsweise aus Stahl bestehen kann, sind neben einer Leuchtspur 5 hier vier pyrotechnische Verzögerungselemente 6 symmetrisch um die Leuchtspur 5 angebracht. Die Leuchtspur 5 wie auch die pyrotechnischen Verzögerungselemente 6 haben am Ende ihrer Brennstecken Kontakt zu einer druckerzeugenden pyrotechnischen Ladung 7. Die Anzahl "n" der Verzögerungselemente 6 ist frei wählbar und nicht auf vier beschränkt. Entsprechend kann es auch ausreichen, wenn nur eine Verzögerungsladung 6 eingebunden ist. Bei Vorhandensein einer Leuchtspur 5 kann zudem auf Verzögerungselemente 6 auch ganz verzichtet werden, wenn die Funktion des Auslösens der Ladung 7 durch die Leuchtspur 5 übernommen wird. Für eine hohe Funktionssicherheit sollten aber zumindest zwei Verzögerungsstrecken bzw. Verzögerungselemente 6 vorgesehen werden. Die pyrotechnische Druckladung 7 wird durch eine Berstmembran 8 begrenzt.

Fig. 2 zeigt ein Geschoss 11 mit einer Geschossogive 12 und einem Geschosskörper 13. Im Geschosskörper 13, der ebenfalls bevorzugt aus Stahl besteht, sind neben einer Leuchtspur 15 auch hier vier pyrotechnische Verzögerungselemente 16 symmetrisch um die Leuchtspur 15 angebracht. Die Leuchtspur 15 wie auch die pyrotechnischen Verzögerungselemente 16 haben am Ende ihrer Brennstecken Kontakt zu einer Druck erzeugenden pyrotechnischen Ladung 17. Die Anzahl der Verzögerungselemente 16 ist gleichfalls frei wählbar. Die Geschossogive 2 schließt in diesem Ausführungsbeispiel mit einer Abdeckscheibe 18 ab, die ihrerseits die Ladung 17 begrenzt. Bevorzugt weist der Geschosskörper 13 umfangsseitig wenigstens eine den Geschosskörper 13 durchdringende Öffnung 19 auf, die mittels einer Berstscheibe 10 verschlossen ist. Eine Einbindung der Öffnung (19) in die Geschossogive 12 ist gleichfalls denkbar, wenn die Abdeckscheibe 18 ihrerseits bersten kann. Die Öffnung 19 ist bevorzugt düsenförmig ausgeführt. Die Einbindung in den Geschosskörper 13 bzw. die Geschossogive 12 erfolgt bevorzugt mit einem sich nach Außen vergrößernden Durchmesser. Alternativen sind gegeben, wie z.B. ein sich nach Außen verjüngenden Durchmesser. Auch eine gleich bleibende Öffnung 19 ist möglich.

Fig. 3 zeigt die Kombination beider Varianten in einem Geschoss 21 mit einer Geschossogive 22 und einem Geschosskörper 23. Die Geschossogive 22 weist wenigstens eine Sollbruchstelle 24 und der Geschosskörper 23 umfangsseitig wenigstens eine Öffnung 29 auf, bevorzugt in Form einer sich nach Außen hin vergrößernden Düse. Diese wird von einer Berstscheibe 20 verschlossen. Eine Druck erzeugende Ladung 27 wird durch eine Berstmembran 28 begrenzt. Im Geschosskörper 23 sind wenigstens eine Leuchtspur 25 sowie auch hier vier Verzögerungselemente 26 integriert. Die Leuchtspur 25 wie auch die pyrotechnischen Verzögerungselemente 26 haben am Ende ihrer Brennstecken Kontakt zu der pyrotechnischen Druckladung 27.

Fig. 4 zeigt das Geschoss 1, 11, 21 in einer heckseitigen Darstellung. Gut erkennbar ist hier die symmetrische Anordnung der Verzögerungselemente 6, 16, 26 um die Leuchtspur 5, 15, 25. Diese Anordnung stellt die bevorzugte Ausführung dar, ist jedoch für die Funktionsweise nicht verpflichtend. Alternative Einbindungen kennt der Fachmann, wie eine unsymmetrische Anordnung und/ oder eine schräg zur Ladung 7, 17, 27 verlaufende Ausrichtung der Verzögerungselemente 6, 16, 26.

Die Funktionsweise ist wie folgt:
Die einstellbare Brenndauer der Leuchtspur 5, 15, 25 wie auch die Verzögerungselemente 6, 16, 26 wird gemäß der vorliegenden Idee bestimmt durch die Entfernung zum Ziel, der Flugzeit t des Geschosses in den definierten Kampfraum, d.h., der definierten Kampfentfernung. Die Einstellung der Flugzeit t bzw. der Brenndauer erfolgt durch Wahl der Länge der Verzögerungsstrecke innerhalb der Verzögerungselem nte 6, 16, 26. Eine derartige Einstellung zeigen beispielsweise die DE 10 2013 013 705 A1, die DE 10 2012 014 1450 A1 oder DE 10 2012 014 149 B3, auf die hiermit Bezug genommen wird.

Nach Verlassen eines nicht näher dargestellten Waffenrohres einer nicht weiter dargestellten Waffe wird durch das/ die Verzögerungselement(e) 6, 16, 26 und/ oder der Leuchtspur 5, 15, 25 des Geschosses 1 (Verzögerungsstrecken) die Druckladung 7, 17, 27 gezündet.

Durch den dadurch entstehenden Innendruck, der auf die Geschossogive 2 einwirkt, werden gemäß Fig. 1 die Geschossogive 2 entlang der Sollbruchstelle(n) 4, gemäß Fig. 2 die Berstscheibe 10 und gemäß Fig. 3 die Sollbruchstelle(n) 24 sowie die Berstscheibe 20 aufgerissen. Dadurch verändert sich gemäß Fig. 1 und 3 der Luftwiderstand des Geschosses 1, 21 das nunmehr schneller abbremst Das Geschoss 11 gemäß Fig. 2 hingegen beginnt zu taumeln, wodurch ebenfalls die Geschwindigkeit des Geschosses 11 beeinflusst wird. Eine festgelegte Restflugstrecke wird durch diese Maßnahme keines der Geschosse 1, 11, 21 überschritten.

Insbesondere bei Übungen, wo die Infanterieeinheit in Schussrichtung gesehen hinter dem eigentlichen Ziel steht, liegt die maximale Gesamt-Reichweite des Geschosses 1, 11, 21 zur Waffe in der Regel bei ca. 3000m. Die Soldaten befinden sich u. a. in einer Entfernung von ca. 5000m zur verschießenden Waffe. Die so genannte Übungs- bzw. Hauptkampfentfernung liegt dann häufig bei 1200m bis 1400m. Die zu wählende nominale Brenndauer beträgt in dieser Konstellation ca. 1,2 s. Die Restflugstrecke des Geschosses 1, 11, 21 würde sich dann aus der Differenz von 3000m und der Kampfentfernung 1400m ergeben. Es versteht sich, dass die hier angegebenen Daten nicht beschränkend anzusehen sind, sondern vielmehr einen Ansatz für die freie Wahl der voreinstellbaren Brenndauer und damit der Flugzeit des Geschosses 1, 11, 21 bilden.

Anstelle der pyrotechnischen Verzögerungsstrecken (Laufstrecken) für die Initiierung der Ladung 7, 17, 27 können auch elektrische Timerelemente verwendet werden. Auch besteht die Möglichkeit, anstelle der pyrotechnischen Ladung C0 ₂ Kartuschen zu nutzen. Die Verwendung von Aluminium als Material für die Geschossogive 2, 12, 22 ist gleichfaUs denkbar. Alternativen für Stahl als Geschosskörper 3, 13, 23 kennt der Fachmann und wird diese hier einsetzen.

## Patentansprüche

1. Geschoss (1, 21) mit reduzierter Reichweite mit einem Geschosskörper (3, 13, 23) sowie einer Geschossogive (2, 22) sowie wenigstens einer Leuchtspur (5, 25) und/oder wenigstens einem Verzögerungselement (6, 26), wobei eine Druck erzeugende Ladung (7, 27) im Geschosskörper (3, 23) mit der wenigstens einen Leuchtspur (5, 25) und/oder dem wenigstens einen Verzögerungselement (6, 26) funktional in Verbindung steht, die Druck erzeugende Ladung (7, 27) nach Initiierung durch die wenigstens eine Leuchtspur oder das wenigstens eine Verzögerungselement auf das Geschoss (1, 21) derart einwirkt, dass nach Erreichen einer eingestellten Flugzeit (t) die Flugbahn des Geschosses (1, 21) beeinflusst wird, **dadurch gekennzeichnet, dass** die Geschossogive (2,22) zumindest eine Sollbruchstelle (4) aufweist, und dass ein durch die initiierte druckerzeugende Ladung (7, 27) entstehender Innendruck auf die Geschossogive (2, 22) mit Sollbruchstelle (4) einwirkt und diese aufreißt.

2. Geschoss (1, 21) nach Anspruch 1, **dadurch gekennzeichnet, dass** die Geschossogive (2, 22) die zumindest eine Sollbruchstelle (4) umfangsseitig aufweist.

3. Geschoss (1, 21) nach Anspruch 1 oder 2, **dadurch gekennzeichnet, dass** die mindestens eine Sollbruchstelle (4) in Längsrichtung des Geschosses (2, 21) eingebunden ist.

4. Geschoss (11, 21) mit reduzierter Reichweite mit einem Geschosskörper (13, 23) sowie einer Geschossogive (12, 22) sowie wenigstens einer Leuchtspur (15, 25) und/oder wenigstens einem Verzögerungselement (16, 26), wobei eine Druck erzeugende Ladung (17, 27) im Geschosskörper (13, 23) mit der wenigstens einen Leuchtspur (15, 25) und/oder dem wenigstens einen Verzögerungselement (16, 26) funktional in Verbindung steht, die Druck erzeugende Ladung (7, 27) nach Initiierung durch die wenigstens eine Leuchtspur oder das wenigstens eine Verzögerungselement auf das Geschoss (1, 21) derart einwirkt, dass nach Erreichen einer eingestellten Flugzeit (t) die Flugbahn des Geschosses (1, 21) beeinflusst wird, **dadurch gekennzeichnet, dass** zumindest eine Öffnung (19) im Geschosskörper (13, 23) eingebunden ist, die durch eine Berstscheibe (10) abgedeckt ist.

5. Geschoss (11, 21) nach Anspruch 4, **dadurch gekennzeichnet, dass** die zumindest eine Öffnung (19) umfangsseitig im Geschosskörper (13, 23) eingebunden ist.

6. Geschoss (11, 21) nach Anspruch 4 oder 5, **dadurch gekennzeichnet, dass** die wenigstens eine Öffnung (19) gleichbleibend oder düsenförmig ist, wobei diese die Düsenform einen sich nach Außen vergrößernden oder einen nach Außen verjüngenden Durchmesser hat.

7. Geschoss (11, 21) nach einem der Ansprüche 4 bis 6, **dadurch gekennzeichnet, dass** die Geschossogive (2, 22) zumindest eine Sollbruchstelle (4) umfangsseitig aufweist.

8. Geschoss (1, 21) nach Anspruch 7, **dadurch gekennzeichnet, dass** die mindestens eine Sollbruchstelle (4) in Längsrichtung des Geschosses (2, 21) eingebunden ist.

9. Geschoss (1, 11, 12) nach einem der Ansprüche 1 bis 8, **dadurch gekennzeichnet, dass** die Geschossogive (2, 12, 22) am Geschosskörper (3, 13, 23) mittels Verschraubung oder über eine Schnappverbindung befestigt ist.

10. Geschoss (1, 11, 21) nach einem der Ansprüche 1 bis 9, **dadurch gekennzeichnet, dass** mehrere Verzögerungselemente (6, 16, 26) symmetrisch wie auch unsymmetrisch im Geschosskörper (3, 13, 23) eingebracht sind.

11. Geschoss (1, 11, 21) nach einem der Ansprüche 1 bis 10, **dadurch gekennzeichnet, dass** die Verzögerungselemente (6, 16, 26) einen pyrotechnischen Satz umfassen oder elektrische Timerelemente sind.

12. Geschoss (1, 11, 21) nach einem der Ansprüche 1 bis 11, **dadurch gekennzeichnet, dass** die Druck erzeugende Ladung (7) eine pyrotechnische Ladung ist.

13. Geschoss (1, 11, 21) nach einem der Ansprüche 1 bis 11, **dadurch gekennzeichnet, dass** als Druck erzeugende Ladung CO₂ verwendet wird, die in einer Kartusche eingebunden ist.

14. Geschoss (1, 11, 21) nach einem der Ansprüche 1 bis 13, **dadurch gekennzeichnet, dass** es ein Gefechts- oder Übungsgeschoss ist.

## Claims

1. Projectile (1, 21) with reduced range, comprising a projectile body (3, 13, 23) and a projectile ogive (2, 22), as well as at least one tracer streak (5, 25) and/or at least one delay element (6, 26), a pressure-generating charge (7, 27) in the projectile body (3, 23) being functionally connected to the at least one tracer streak (5, 25) and/or the at least one delay element (6, 26), the pressure-generating charge (7, 27) acting on the projectile (1, 21) after initiation by the at least one tracer streak or the at least one delay element in such a way that the trajectory of the projectile (1, 21) is influenced after a set flight time (t) has been reached, **characterized in that** the projectile ogive (2, 22 ) has at least one predetermined breaking point (4), and **in that** an internal pressure arising from the initiated pressure-generating charge (7, 27) acts on the projectile ogive (2, 22) having the predetermined breaking point (4) and tears open the latter.

2. Projectile (1, 21) according to claim 1, **characterized in that** the at least one predetermined breaking point (4) is on the periphery of the projectile ogive (2, 22) .

3. Projectile (1, 21) according to claim 1 or 2, **characterized in that** the at least one predetermined breaking point (4) is integrated in the longitudinal direction of the projectile (2, 21).

4. Projectile (11, 21) with reduced range, comprising a projectile body (13, 23) and a projectile ogive (12, 22), as well as at least one tracer streak (15, 25) and/or at least one delay element (16, 26), a pressure-generating charge (17, 27) in the projectile body (13, 23) being functionally connected to the at least one tracer streak (15, 25) and/or the at least one delay element (16, 26), the pressure-generating charge (7, 27) acting on the projectile (1, 21) after initiation by the at least one tracer streak or the at least one delay element in such a way that the trajectory of the projectile (1, 21) is influenced after a set flight time (t) has been reached, **characterized in that** at least one opening (19) is integrated in the projectile body (13, 23), which opening is covered by a bursting disk (10).

5. Projectile (11, 21) according to claim 4, **characterized in that** the at least one opening (19) is integrated in the projectile body (13, 23) circumferentially.

6. Projectile (11, 21) according to claim 4 or 5, **characterized in that** the at least one opening (19) is constant or nozzle-shaped, the nozzle shape having a diameter that increases outwards or tapers outwards.

7. Projectile (11, 21) according to any of claims 4 to 6, **characterized in that** the projectile ogive (2, 22) has at least one predetermined breaking point (4) on the periphery thereof.

8. Projectile (1, 21) according to claim 7, **characterized in that** the at least one predetermined breaking point (4) is integrated in the longitudinal direction of the projectile (2, 21).

9. Projectile (1, 11, 12) according to any of claims 1 to 8, **characterized in that** the projectile ogive (2, 12, 22) is fastened to the projectile body (3, 13, 23) by means of a screw connection or via a snap connection.

10. Projectile (1, 11, 21) according to any of claims 1 to 9, **characterized in that** a plurality of delay elements (6, 16, 26) are incorporated symmetrically and asymmetrically in the projectile body (3, 13, 23).

11. Projectile (1, 11, 21) according to any of claims 1 to 10, **characterized in that** the delay elements (6, 16, 26) comprise a pyrotechnic charge or are electrical timer elements.

12. Projectile (1, 11, 21) according to any of claims 1 to 11, **characterized in that** the pressure-generating charge (7) is a pyrotechnic charge.

13. Projectile (1, 11, 21) according to any of claims 1 to 11, **characterized in that** CO₂ which is integrated in a cartridge is used as the pressure-generating charge.

14. Projectile (1, 11, 21) according to any of claims 1 to 13, **characterized in that** it is a combat or practice projectile.

## Revendications

1. Projectile (1, 21) à portée réduite, comprenant un corps de projectile (3, 13, 23) et une ogive de projectile (2, 22) ainsi qu'au moins un traceur (5, 25) et/ou au moins un élément de retard (6, 26), dans lequel une charge génératrice de pression (7, 27) à l'intérieur du corps de projectile (3, 23) est reliée fonctionnellement audit au moins un traceur (5, 25) et/ou audit au moins un élément de retard (6, 26), la charge génératrice de pression (7, 27) agit après le déclenchement par ledit au moins un traceur ou ledit au moins un élément de retard, sur le projectile (1, 21) de telle sorte que, après qu'un temps de vol (t) réglé a été atteint, la trajectoire du projectile (1, 21) est influencée, **caractérisé par le fait que** l'ogive de projectile (2, 22) présente au moins un point de rupture prédéterminé (4) et qu'une pression intérieure produite par la charge génératrice de pression (7, 27) déclenchée agit sur l'ogive de projectile (2, 22) avec le point de rupture prédéterminé (4) et déchire celle-ci .

2. Projectile (1, 21) selon la revendication 1, **caractérisé par le fait que** l'ogive de projectile (2, 22) présente ledit au moins un point de rupture prédéterminé (4) sur la circonférence.

3. Projectile (1, 21) selon la revendication 1 ou 2, **caractérisé par le fait que** ledit au moins un point de rupture prédéterminé (4) est intégré dans la direction longitudinale du projectile (2, 21).

4. Projectile (11, 21) à portée réduite, comprenant un corps de projectile (13, 23) et une ogive de projectile (12, 22) ainsi qu'au moins un traceur (15, 25) et/ou au moins un élément de retard (16, 26), dans lequel une charge génératrice de pression (17, 27) à l'intérieur du corps de projectile (13, 23) est reliée fonctionnellement audit au moins un traceur (15, 25) et/ou audit au moins un élément de retard (16, 26), la charge génératrice de pression (7, 27) agit après le déclenchement par ledit au moins un traceur ou ledit au moins un élément de retard, sur le projectile (1, 21) de telle sorte que, après qu'un temps de vol (t) réglé a été atteint, la trajectoire du projectile (1, 21) est influencée, **caractérisé par le fait qu'**au moins une ouverture (19) est intégrée au corps de projectile (13, 23), qui est recouverte par un disque destiné à la rupture (10).

5. Projectile (11, 21) selon la revendication 4, **caractérisé par le fait que** ladite au moins une ouverture (19) est intégrée circonférentiellement dans le corps de projectile (13, 23).

6. Projectile (11, 21) selon la revendication 4 ou 5, **caractérisé par le fait que** ladite au moins une ouverture (19) est constante ou en forme de buse, dans lequel cette forme de buse présente un diamètre s'élargissant vers l'extérieur ou se rétrécissant vers l'extérieur.

7. Projectile (11, 21) selon l'une quelconque des revendications 4 à 6, **caractérisé par le fait que** l'ogive de projectile (2, 22) présente au moins un point de rupture prédéterminé (4) sur la circonférence.

8. Projectile (1, 21) selon la revendication 7, **caractérisé par le fait que** ledit au moins un point de rupture prédéterminé (4) est intégré dans la direction longitudinale du projectile (2, 21).

9. Projectile (1, 11, 12) selon l'une quelconque des revendications 1 à 8, **caractérisé par le fait que** l'ogive de projectile (2, 12, 22) est fixée au corps de projectile (3, 13, 23) par vissage ou par une liaison à encliquetage.

10. Projectile (1, 11, 21) selon l'une quelconque des revendications 1 à 9, **caractérisé par le fait que** plusieurs éléments de retard (6, 16, 26) sont intégrés de façon symétrique et aussi dissymétrique dans le corps de projectile (3, 13, 23).

11. Projectile (1, 11, 21) selon l'une quelconque des revendications 1 à 10, **caractérisé par le fait que** les éléments de retard (6, 16, 26) comprennent une charge pyrotechnique ou sont des éléments de temporisation électriques.

12. Projectile (1, 11, 21) selon l'une quelconque des revendications 1 à 11, **caractérisé par le fait que** la charge génératrice de pression (7) est une charge pyrotechnique.

13. Projectile (1, 11, 21) selon l'une quelconque des revendications 1 à 11, **caractérisé par le fait que** l'on utilise du CO₂ en tant que charge génératrice de pression qui est intégrée dans une cartouche.

14. Projectile (1, 11, 21) selon l'une quelconque des revendications 1 à 13, **caractérisé par le fait qu'**il s'agit d'un projectile de combat ou d'entraînement.
